# EUROPÄISCHE PATENTSCHRIFT

(11) **EP 1 709 361 B1**
(45) Veröffentlichungstag und Bekanntmachung des Hinweises auf die Patenterteilung: **12.09.2007**
(21) Anmeldenummer: 05714906.4
(22) Anmeldetag: 28.01.2005
(51) Int. Cl.: F21V 21/04

(54) **EINBAULEUCHTE**
BUILT-IN LIGHT
LAMPE ENCASTREE

(30) Priorität: 30.01.2004 DE 202004001479 U
(43) Veröffentlichungstag der Anmeldung: 11.10.2006
(73) Patentinhaber: TRILUX GmbH & Co. KG, 59759 Arnsberg (DE)
(72) Erfinder: DREES, Frank, 58840 Plettenberg (DE)
(74) Vertreter: Bobzien, Hans Christoph
(86) Internationale Anmeldenummer: PCT/DE2005/000129
(87) Internationale Veröffentlichungsnummer: WO 2005/073628

(56) Entgegenhaltungen:
- EP-A- 1 336 696
- DE-A1- 4 312 661
- DE-A1- 10 047 407
- DE-U1- 9 004 386
- DE-U1- 29 509 094
- US-B1- 6 283 430
- US-B1- 6 286 265

## Beschreibung

Die Erfindung betrifft Einbauleuchte umfassend einen an einer Decke montierbaren Rahmen mit einer mittleren Öffnung, einen an der Oberseite des Rahmens befestigbaren Haltebügel, der die mittlere Öffnung brückenartig überspannt, einen mit dem Rahmen verbindbaren Reflektor, einen ebenfalls mit dem Rahmen verbindbaren Fassungsträger sowie Rastmitteln zur Verbindung des Fassungsträgers mit dem Haltebügel.

Beispielsweise ist aus dem deutschen Gebrauchsmuster G 88 04 149 eine derartige quadratische Einbauleuchte bekannt, die gemeinhin heute auch als "Down Light" bezeichnet wird. Im Rahmen der Montage wird der Rahmen in eine entsprechende Aufnahmeöffnung in der Decke eingesetzt und mit die Rückseite der Deckenöffnung hintergreifenden Befestigungsmitteln mit der Decke verrastet. Der üblicherweise als stabiler Druckgussrahmen ausgebildete. Rahmen zieht dabei Unebenheiten in der Decke gerade, sodass dieser spaltfrei an der Decke anliegt ist. Oberseitig auf dem Rahmen ist der Haltebügel montiert, der vorzugsweise aus einem entsprechend U-förmig gebogenen Blechstanzteil besteht. An diesem Haltebügel kann ein Reflektor und ein Fassungsträger lösbar befestigt werden. Der Fassungsträger nimmt die Fassungen für die Leuchtmittel auf, die in Einbaulage seitlich durch den Reflektor in das Innere des Reflektorinnenraumes hineinragen. Der Reflektor wird aus Kostengründen heute vorzugsweise aus einem sehr dünnen Aluminium gefertigt; der Haltebügel besteht hingegen aus Stabilitätsgründen.üblicherweise aus Stahlblech. Weitere Einbauleuchten dieser Art sind aus der DE 100 47 407 und der DE 295 09 094 bekannt. Ferner zeigt die EP 1 336 996 eine Pendelleuchte. Eine Einbauleuchte anderer Art ist aus der DE 43 12 661 bekannt.

Allgemein besteht bei derartigen Einbauleuchten das Problem, dass die gesamte Einbauleuchte, d.h. Reflektor, während der E-lektroinstallation in der Rohbauphase installiert werden muss. Da üblicherweise noch weitere Bauabschnitte nach der Elektroinstallation vorgenommen werden, verdreckt der Reflektor mitunter erheblich oder wird während den weiteren Bauphasen verkratzt. Vor der Endabnahme muss der Reflektor entweder separat gereinigt oder sogar ausgetauscht werden. Insbesondere bei der eingangs zitierten DE 100 47 407 muss zunächst eine den Fassungsträger mit dem Rahmen verbindende Schiene mit der Oberseite des Rahmens verschraubt werden. Dieses ist kompliziert und zeitaufwändig.

Es ist zwar bekannt, den Reflektor lösbar an dem Haltebügel zu befestigen, jedoch ist dann die Montage des Geräteträgers noch recht aufwendig.

Demzufolge liegt der Erfindung die Aufgabe zugrunde, eine gattungsgemäße Einbauleuchte derart weiterzuentwickeln, dass diese einen kostengünstigen Aufbau aufweist und zudem einfacher montierbar ist.

Erfindungsgemäß wir diese Aufgabe bei einer Einbauleuchte der eingangs genannten Art dadurch gelöst, dass der Haltebügel Laschen mit seitlichen Führungsflächen zur Führung des Fassungsträgers und untergreifenden Auflageflächen zur schubladenartigen Aufnahme des Fassungsträgers an dem Haltebügel umfasst und dass der Fassungsträger seitlich verlaufende Gleitstege aufweist, die in Einbaulage in die Laschen eingreifen.

Durch die schubladenartige Aufnahme an dem Rahmen zur Aufnahme des Fassungsträgers ist der Fassungsträger besonders leicht an dem Rahmen befestigbar. Der Fassungsträger muss nur mit einer Schubrichtung, die im Wesentlichen parallel zur Fläche des horizontalen Erstreckungsteils des Haltebügels verläuft, bis zum Einrasten der Rastmittel in den Haltebügel eingeschoben werden.

An dem Haltebügel sind hierfür zur Aufnahme des Fassungsträgers diesen untergreifende Auflageflächen und seitliche Führungsflächen ausgebildet. Ferner sind zwischen dem Fassungsträger und dem Haltebügel Rastmittel ausgebildet.

Vorzugsweise umfassen die Rastmittel an dem Fassungsträger vorgesehene Rastlaschen, die in korrespondierend an dem Haltebügel ausgebildete Hinterschnitte in Einbaulage eingreifen. Beispielsweise können die Hinterschnitte als einfache Öffnungen an dem Fassungsträger ausgebildet sein.

Fertigungstechnisch besonders einfach realisierbar ist die gewünschte schubladenartige Aufnahme des Fassungsträgers an dem Haltebügel dadurch, dass an dem Fassungsträger entsprechend umgebogene Laschen vorgesehen sind, die gleichzeitig die seitliche Führungsfunktion und die Auflagerfunktion erfüllen; dieses kann beispielsweise dadurch erreicht werden, dass die Laschen winkelförmig umgebogen sind. An diesen Winkeln fungiert ein Vertikalabschnitt als seitliches Führungselement und ein sich an den Vertikalabschnitt anschließender Horizontalabschnitt als Auflagefläche für den Fassungsträger. Diese Winkel können durch einfaches Ausstanzen und Umbiegen an dem Haltebügel vorgesehen sein. Vorzugsweise sind dieses Laschen beidseitig an den Längskanten des horizontalen Abschnittes vom Haltebügel ausgebildet, um einen stabilen Halt zwischen dem Haltebügel und dem Geräteträger zu gewährleisten.

Die Erfindung wird nachfolgend anhand einer bevorzugten Ausführungsform beschrieben, wobei auf die beigefügten Zeichnungen Bezug genommen wird. In diesen zeigen:
- Figur 1: eine perspektivische Ansicht der quadratischen Einbauleuchte,
- Figur 2: eine perspektivische Ansicht der Einbauleuchte zur Verdeutlichung der Montage in einer abgehängten Decke,
- Figur 3: eine perspektivische Ansicht zur Verdeutlichung der Montage der Einbauleuchte und
- Figur 4:: eine vergrößerte Ansicht des Details IV. aus Figur 1.

Gemäß den Figuren besteht die quadratische Einbauleuchte im Wesentlichen aus einem quadratischen Rahmen 1, einem oberseitig an dem Rahmen 1 verschraubten Haltebügel 2, einem mit einem Horizontalabschnitt des Haltebügels 2 verbindbaren Fassungsträger 3 und einem an der Unterseite des Horizontalabschnittes von dem Haltebügel lösbar befestigbaren Reflektor 4.

Getrennt von der Einbauleuchte ist diese mittels eines Kabels 5 mit in der Decke vorsehbaren Vorschaltgerätekasten 6 verbunden. Der Vorschaltgerätekasten 6 dient zur Aufnahme elektronischer oder elektrischer Vorschaltgeräte zum Betrieb der Einbauleuchte.

Der Rahmen 1 ist als Druckgussrahmen ausgebildet und weist einen horizontal verlaufenden Anlageflansch 1a zur Anlage gegen eine Öffnung in einer Decke auf, zum Beispiel in einer Gipskartonplatte. Nach innen versetzt schließt sich an den Anlageflansch 1a ein in Einbaulage vertikal verlaufender Absatz 1b an, der an den Innenrand in der Öffnung in der Decke anliegt. Auf der Oberseite des Rahmens 1 ist der U-förmige Haltebügel 2 aufgeschraubt, der die mittlere Öffnung des Rahmens brückenartig überspannt. Der Haltebügel 2 weist zwei seitliche Vertikalstege 2a und einen die Vertikalstege 2a verbindenden Horizontalsteg 2b auf. Dieser Horizontalsteg 2b stellt die Befestigungsebene für den Fassungsträger 3 und den Reflektor 4 dar.

An der Unterseite des Haltebügels 2 ist der Reflektor 4 lösbar angeklipst. In der Figur 1 ist der Fassungsträger 3 in seiner auf den Haltebügel 2 aufgeschobenen Montageposition dargestellt.

Die Figur 2 zeigt die Einbauleuchte beim Einbau. Auf der Oberseite einer Gipskartonplatte 7 ist der Vorschaltgerätekasten 6 montiert oder einfach aufgelegt. Die Gipskartonplatte 7 weist eine quadratische Öffnung 7a auf, in die der Rahmen 1 exakt einsetzbar ist. In der Rohbauphase wird lediglich der Fassungsträger 3 schubladenartig, das heißt durch Ausführung im wesentlichen horizontalen Schubbewegung auf den Haltebügel 2 der Einbauleuchte aufgeschoben, bis die Rastmittel an dem Haltebügel verrasten. In dieser Vormontagestellung wird der Rahmen 1 in die Öffnung eingesetzt und in dieser verschraubt; das Einsetzen des Reflektors 4 und der Leuchtmittel erfolgt erst in den letzten Bauphasen, in denen keine Beschädigung des Reflektors mehr erfolgen kann.

Die Verbindungstechnik zwischen dem Fassungsträger 3 und dem Haltebügel 2 ist besonders gut aus den Figuren 3 und 4 zu entnehmen. Der Haltebügel 2 weist vier der vergrößert in der Figur 4 dargestellten Laschen 2c auf. Die Laschen 2c sind an den Längsrändern im Bereich an den stirnseitigen Enden des Horizontalsteges 2b durch Stanzen ausgebildet. Jede Lasche 2c weist eine aus der Ebene des Horizontalsteges 2b nach unten ragende seitliche Führungsfläche 2d und eine sich daran anschließende Auflagefläche 2e auf, die nach unten versetzt parallel zu dem Horizontalsteg 2b verläuft. Die seitlichen Führungsflächen 2d und Auflageflächen 2e werden durch einfaches umbiegen der Laschen 2c erzeugt. Die insgesamt vier Auflageflächen 2e der Laschen 2c dienen zur Aufnahme der außenseitig an dem Fassungsträger angeformten Gleitstege 3a; die vier Auflageflächen 2e spannen mithin eine Auflageebene auf. Gleichzeitig liegen die äußeren Ränder dieser Gleitstege 3a seitlich an den Führungsflächen 2d an. Beim Einbau muss der Fassungsträger 3 somit nur durch Ausführen einer horizontalen Schubkraft mit dem Haltebügel 2 verbunden werden.

Zur Fixierung in der Montagestellung dienen die oberseitig an dem Fassungsträger 3 vorgesehenen Rastlaschen 3b. Diese rasten in Einbaulage in zwei quadratische Öffnungen 2f in dem Horizontalsteg 2b des Haltebügels 2 ein. Um den Fassungsträger 3 besonders gut an dem Haltebügel 2 in Einbaulage zu fixieren, sind an dem Fassungsträger ferner zwischen den Rastlaschen 3b zwei nach oben ragende Auflager 3c angeformt, die in Einbaulage zwischen sich und der Oberseite des Fassungsträgers 3 den Haltebügel 2 einklemmen. Der Fassungsträger ist vorzugsweise als Kunststoffteil gespritzt und besteht vorzugsweise aus thermoplastischen Kunststoffen, insbesondere PC, ABS, PA, PBT, POM und ihre Blends. In den Fassungsträger 3 sind nicht näher dargestellte Fassungen zur Aufnahme der Leuchtmittel angeordnet, die in Einbaulage durch eine Öffnung in dem Reflektor 4 in den Innenraum des Reflektors 4 ragen.

### Bezugszeichenliste

- 1: Rahmen
- 1a: Anlageflansch
- 1b: Absatz
- 2: Haltebügel
- 2a: Vertikalsteg
- 2b: Horizontalsteg
- 2c: Lasche
- 2d: Führungsfläche
- 2e: Auflagefläche
- 2f: Öffnung
- 3: Fassungsträger
- 3a: Gleitsteg
- 3b: Rastlasche
- 3c: Auflager
- 4: Reflektor
- 5: Kabel
- 6: Vorschaltgerätekasten
- 7: Gipskartonplatte
- 7a: Öffnung

## Patentansprüche

1. Einbauleuchte mit einem an einer Decke montierbaren Rahmen (1) mit einer mittleren Öffnung, einem an der Oberseite des Rahmens (1) befestigbaren Haltebügel (2), der die mittlere Öffnung brückenartig überspannt, einem mit dem Rahmen (1) verbindbaren Reflektor (4) und einem ebenfalls mit dem Rahmen (1) verbindbaren Fassungsträger (3), wobei Rastmittel zur Verbindung des Fassungsträgers (3) mit dem Haltebügel (2) vorgesehen sind, **dadurch gekennzeichnet, dass** der Haltebügel (2) Laschen (2c) mit seitlichen Führungsflächen (2d) zur Führung des Fassungsträgers (3) und untergreifenden Auflageflächen (2e) zur schubladenartigen Aufnahme des Fassungsträgers (3) an dem Haltebügel (2) umfasst und dass der Fassungsträger (3) seitliche verlaufende Gleitstege (3a) aufweist, die in Einbaulage in die Laschen (2c) eingreifen.

2. Einbauleuchte nach einem der vorhergehenden Ansprüche, **dadurch gekennzeichnet , dass** der Fassungsträger (3) Rastlaschen (3b) aufweist, die in Einbaulage entsprechende Hinterschnitte an dem Haltebügel (2) hintergreifen.

3. Einbauleuchte nach einem der vorhergehenden Ansprüche, **dadurch gekennzeichnet , dass** der Fassungsträger (3) den Haltebügel (2) in Einbaulage umgreifende Auflager (3c) aufweist.

## Claims

1. A built-in light comprising a frame (1) which can be mounted to a ceiling and having a central opening a retaining hoop (2) which can be fixed to the top side of the frame and which spans bridge-like over the central opening, a reflector (4) which can be connected to the frame (1) and a fitting carrier (3) which can also be connected to the frame (1), wherein there are provided latching means for connecting the fitting carrier (3) to the retaining hoop (2), **characterised in that** the retaining hoop (2) includes tongues (2c) with lateral guide surfaces (2d) for guiding the fitting carrier (3) and support surfaces (2e) engaging thereunder for draw-like receiving the fitting carrier (3) on the retaining hoop (2) and that the fitting carrier (3) has laterally extending slide bars (3a) which in the installation position engage into the tongues (2c).

2. A built-in light according to one of the preceding claims **characterised in that** the fitting carrier (3) has latching tongues (3b) which in the installation position engage behind corresponding undercut configurations on the retaining hoop (2).

3. A built-in light according to one of the preceding claims **characterised in that** the fitting carrier (3) has supports (3c) which in the installation position embrace the retaining hoop (2).

## Revendications

1. Lampe encastrée comportant un cadre (1), pouvant être monté à un plafond, avec une ouverture centrale, un étrier de retenue (2) pouvant être fixé à la face supérieure du cadre (1) et recouvrant, en forme de portique, l'ouverture centrale, un réflecteur (4) pouvant être relié au cadre (1) et un support de châssis (3) pouvant être également relié au cadre (1), des moyens d'enclenchement étant prévus pour relier le support de châssis (3) à l'étrier de retenue (2), **caractérisée en ce que** l'étrier de retenue (2) comprend des pattes (2c) avec des surfaces de guidage (2d) latérales pour le guidage du support de châssis (3) et des surfaces d'appui (2e) venant en prise par en dessous pour le logement de type tiroir du support de châssis (3) au niveau de l'étrier de retenue (2) et **en ce que** le support de châssis (3) présente des portées de glissement (3a) latérales qui, en position de montage, s'engagent dans les pattes (2c).

2. Lampe encastrée selon la revendication 1, **caractérisée en ce que** le support de châssis (3) présente des pattes d'enclenchement (3b) qui, en position de montage, viennent en prise derrière des contre-dépouilles appropriées, au niveau de l'étrier de retenue (2).

3. Lampe encastrée selon l'une des précédentes revendications, **caractérisée en ce que** le support de châssis (3) présente des appuis (3c) venant, en position de montage, en prise autour de l'étrier de retenue (2).
